# EUROPÄISCHE PATENTSCHRIFT

(11) **EP 3 397 782 B1**
(45) Veröffentlichungstag und Bekanntmachung des Hinweises auf die Patenterteilung: **15.11.2023**
(21) Anmeldenummer: 16766466.3
(22) Anmeldetag: 15.07.2016
(51) Int. Cl.: C21D 1/767, C21D 9/00, C21D 1/613, F27D 7/04, F27D 15/02

(54) **VORRICHTUNG ZUR BEHANDLUNG VON METALLISCHEN WERKSTÜCKEN MIT KÜHLGAS**
DEVICE FOR TREATING METAL WORKPIECES WITH COOLING GAS
DISPOSITIF DE TRAITEMENT DE PIÈCES MÉTALLIQUES AVEC DU GAZ DE REFROIDISSEMENT

(30) Priorität: 09.09.2015 DE 102015011504
(43) Veröffentlichungstag der Anmeldung: 07.11.2018
(73) Patentinhaber: Ipsen International GmbH, 47533 Kleve (DE)
(72) Erfinder: HESSE, Torsten, 47533 Kleve (DE); WARMBOLD, Marc, 47446 Emmerich (DE); SARRES, Rolf, 46147 Oberhausen (DE); RINK, Matthias, 47445 Moers (DE); REINHOLD, Markus, 40489 Düsseldorf (DE)
(86) Internationale Anmeldenummer: PCT/DE2016/000276
(87) Internationale Veröffentlichungsnummer: WO 2017/041774

(56) Entgegenhaltungen:
- EP-A1- 0 754 768
- WO-A1-2006/042538
- WO-A1-2013/150488
- WO-A1-2014/114881
- DE-A1- 4 403 275
- US-A1- 2003 175 130
- US-A1- 2007 122 761
- US-A1- 2014 284 851

## Beschreibung

### Gebiet der Erfindung

Die Erfindung betrifft eine Vorrichtung zur Behandlung von metallischen Werkstücken mit Kühlgas, bestehend aus einem liegend angeordneten zylindrischen Gehäuse mit mindestens einer verschließbaren Öffnung zum Ein- und Ausbringen der zu behandelnden Werkstücke, mit einer innerhalb des Gehäuses liegenden Abschreckkammer zum Aufnehmen der zu behandelnden Werkstücke, mit zwei seitlich und außerhalb der Abschreckkammer angeordneten Gebläsen zum Führen eines Kühlgases durch die Abschreckkammer und mit typischerweise zwei Wärmetauschern zum Kühlen des Kühlgases.

### Stand der Technik

Es ist allgemein bekannt, wärmebehandelte metallische Werkstücke nach der Wärmebehandlung mit einem Kühlgas abzuschrecken, um die gewünschten Werkstoffeigenschaften zu erzielen. Hierzu werden liegende Gehäuse mit mindestens einer Öffnung zum Zuführen der heißen Werkstücke in die im Gehäuse angeordnete Abschreckkammer verwendet. Das Kühlgas wird über ein im Gehäuse angeordnetes Gebläse und einen Wärmetauscher in die Abschreckkammer geführt und dann wieder aus ihr durch das Gebläse abgesaugt. Derartigen Vorrichtungen sollen möglichst energieeffizient arbeiten und eine schnelle und gleichmäßige Abkühlung der Werkstücke gewährleisten, damit sich die abzukühlenden Werkstücke nicht verziehen. Auch kann eine zu langsame Abkühlung zu unerwünschten Werkstoffeigenschaften führen. Damit sind die Abkühlgeschwindigkeit und die Temperatur-Homogenität im Kühlgas während des Abschreckprozesses Kriterien, die die Qualität und Effizienz des Abschreckprozesses bestimmen. Beide lassen sich im Wesentlichen durch die Strömungsgeschwindigkeit des Kühlgases, seine thermophysikalischen Eigenschaften und durch die erzielbare Wärmeabfuhr von den heißen Werkstücken und die Wärmeabgabe in den Wärmetauschern definieren. Damit ist die Lage der Wärmetauscher im Kühlgaskreislauf sowie ihr Aufbau und der damit angestrebte minimal Druckverlust mit entscheidend für die Wärmeabfuhr und damit die Abkühlgeschwindigkeit der Werkstücke wie auch die Temperatur-Homogenität im Kühlgas während des Abschreckens.

Aus der DE 102 10 952 B4 ist eine gattungsgemäße Vorrichtung zur Behandlung von metallischen Werkstücken mit Kühlgas bekannt. Hier sind in einem liegenden zylindrischen Gehäuse rechts und links neben einer zentral angeordneten Abschreckkammer zwei Gebläse vorgesehen. Weiterhin ist im Strömungsweg des Kühlgases oberhalb und unterhalb der Abschreckkammer jeweils ein Wärmetauscher angeordnet. Durch vier schaltbare Reversierklappen in Kanälen zum Leiten des Kühlgases kann die Strömungsrichtung des Kühlgases durch die Abschreckkammer umgedreht werden. Diese bekannte Anordnung hat den Nachteil, dass die beiden Wärmetauscher hintereinander im Strömungsweg des Kühlgases liegen und somit den Strömungswiderstand erheblich erhöhen. Auch ist ihre Größe abhängig von der Größe der Abschrecckammer.

Weitere Gasabschreckanordnungen mit Strömungsmkehr durch Reversierklappen sind aus jedem von US-A 2014 284 851 oder WO-A 2014 114 881 bekannt.

### Offenbarung der Erfindung

Es ist Aufgabe der vorliegenden Erfindung, eine Vorrichtung zur Behandlung von metallischen Werkstücken mit Kühlgas energieeffizienter auszugestalten und eine und schnellere Abkühlung der Werkstücke bei hoher Temperatur-Homogenität des Kühlgases zu erzielen.

Diese Aufgabe wird durch die Merkmale des kennzeichnenden Teils des unabhängigen Patentanspruchs 1 gelöst. Vorteilhafte Ausgestaltungen sind in den von diesem abhängigen Patentansprüchen wiedergegeben, welche jeweils für sich genommen oder in verschiedenen Kombinationen miteinander einen Aspekt der Erfindung darstellen können.

Die Erfindung basiert auf der Erkenntnis, dass jeweils einem Gebläse ein Wärmetauscher zugeordnet ist und dass oberhalb und unterhalb der Abschreckkammer verschließbare Leiteinrichtungen angeordnet sind. Aufgrund dieser Anordnung verringert sich der Strömungswiderstand für das Kühlgas ganz erheblich, da nur noch jede Hälfte des Kühlgases durch einen Wärmetauscher strömen muss. Da die Wärmetauscher nun nicht mehr direkt oberhalb und unterhalb der Abschreckkammer liegen, können sie eine deutlich vergrößerte Oberfläche mit einem größeren Lückengrad aufweisen, was nochmals zur Verringerung des Strömungswiderstandes beiträgt. Auch können durch diese Anordnung großvolumige Strömungskanäle im Gehäuse realisiert werden. Damit wird nochmals eine Verringerung des Strömungswiderstandes erzielt. Diese Maßnahmen führen darüber hinaus zu einer Steigerung des erreichbaren Wärmeübergangskoeffizienten und damit zu einem deutlich höheren übertragbaren Wärmestrom. Dies hat eine Verkürzung der Abschreckzeit zur Folge. Hieran hat das Vorsehen einer verschließbaren Leiteinrichtung für das Kühlgas, mit der eine gezielte Vergleichmäßigung des Kühlgasstromes vor dem Eintritt in die Abschreckkammer erreicht wird, einen nicht unerheblichen Einfluss, da auch sie Druckverluste weiter reduziert und somit die Strömungsgeschwindigkeit des Kühlgases höher als im Stand der Technik bleibt.

Aufgrund dieser Maßnahmen kann das üblicherweise verwendete Helium als Kühlgas durch den wesentlich preiswerteren Stickstoff ersetzt werden. Für den Betreiber der erfindungsgemäßen Vorrichtung bedeutet dies eine beträchtliche Senkung der Investitionskosten. Auch wird damit eine Verbesserung der Abschreckgleichmäßigkeit im Vergleich zur Verwendung von Helium oder Öl als Kühlmittel erzielt. Im Vergleich mit Helium besitzt Stickstoff turbulentere Fließeigenschaften, so dass es zu einer verbesserten Durchmischung des Kühlgases bei der Umströmung der abzuschreckenden Werkstücke kommt und damit zu einem rascheren Wärmeaustausch von unterschiedlichen Kühlgasbereichen. Dies verbessert den Wärmeübergang und die lokale Homogenität der abgeführten Wärmeströme. Auch werden durch die Verwendung von Stickstoff als Kühlgas deutlich verringert Betriebskosten erzielt. Ebenfalls entfällt der sonst übliche Helium-Rückgewinnungsprozess..

Besonders vorteilhaft ist es, die Wärmetauscher als Ringwärmetauscher auszubilden. Hiermit können große Kühlflächen realisiert werden bei gleichzeitig relativ niedrigen Strömungswiderständen.

Bauraumsparend ist es, wenn jeder Ringwärmetauscher das Laufrad seines jeweiligen Gebläses umschließt.

Eine einfach aufgebaute und robuste Leiteinrichtung besteht aus einem Leitkasten und einem diesem zugeordneten Leitelement. Hierbei ist es leicht möglich, in den Leitkästen entsprechende Führungsbleche für das Kühlgas einzubauen, so dass eine gezielte und gleichmäßige Strömung beim Eintritt in die Abschreckkammer erreicht wird. Jedes Leitelement dient hierbei zum Einen zum Umlenken des Teil-Kühlgasstromes zur Abschreckkammer und zum Anderen zum wechselweisen Verschließen des zugeordneten Leitkastens.

Um eine baulich einfache Verstellung der Leitkästen zu erreichen, werden die beiden Leitkästen über Verbindungselemente miteinander verbunden. Dann reicht eine einzige Verfahreinrichtung aus, um die beiden Leitkästen von einer in die andere Position zu verfahren. Auch wird durch diese Anordnung der Steuerungsaufwand für die Verfahreinrichtung vereinfacht. Als Verfahreinrichtung kann ein Elektromotor mit Stelleinrichtung oder ein Pneumatik- oder Hydraulikzylinder verwandt werden. Diese Verfahreinrichtung wird bevorzugt außerhalb des Gehäuses angeordnet.

Eine baulich einfache Anordnung der Ansaugöffnung für jedes Gebläse wird dann erreicht, wenn sie oberhalb und unterhalb und seitlich neben der Abschreckkammer angeordnet ist. Hierbei werden kurze Strömungswege erzielt. Auch können dadurch großvolumige Strömungskanäle realisiert werden. Dadurch kann das die Abschrecckammer verlassende heiße Kühlgas direkt ohne große Strömungsverluste in die beiden Gebläse strömen und von dort aus zu den Ringwärmetauschern, um wieder rückgekühlt zu werden.

Dabei ist es sinnvoll, den Verfahrweg der Leitkästen so zu bemessen, dass eine der beiden Ansaugöffnungen der beiden Gebläse immer dann verschlossen ist, wenn der der verschlossenen Ansaugöffnung benachbarte Leitkasten vom Kühlgas durchströmt wird. Dadurch wird durch das Verfahren der Leitkästen gleichzeitig eine Steuerung der Ansaugöffnungen erzielt, ohne dass mehrere mit Antriebseinrichtungen versehene Klappen synchron verstellt werden müssen. Somit kann auf einfache Art und Weise eine Richtungsumkehr des Kühlgasstromes erzielt werden.

Eine einfache Anbringung der Leitelemente wird dann erreicht, wenn diese am Gehäuse befestigt werden.

Eine baulich einfache Ausgestaltung der Leitelemente sieht vor, diese im Querschnitt v-förmig auszubilden und dass der zugeordnete Leitkasten eine kongruente Querschnittsform auf der dem Leitelement zugewandten Seite aufweist. Dann kann das Leitelement ohne weitere bauliche Ausgestaltung zum Verschließen des Leitkastens und damit zur Unterbindung der Durchströmung der Abschreckkammer von dieser Seite aus dienen. Dadurch wird wiederum der Strömungswiderstand im Kühlgaskreislauf weiter reduziert und damit die Homogenität der Abkühltemperatur und die Abkühlgeschwindigkeit der Werkstücke erhöht.

Unter Wärmetauscher im Sinne der vorliegenden Erfindung werden nicht nur einzelne Wärmetauscher verstanden, sondern auch Wärmetauscherpakete, wie sie bei derartigen Vorrichtungen auch üblich sind.

Unter dem Begriff "Gebläse" werden auch Gebläse im Leistungsbereich von 1 KW bis zu 1MW verstanden, also auch Hochleistungs-Gebläse.

Die Erfindung ist nicht auf die angegebene Kombination der Merkmale des unabhängigen Patentanspruchs 1 mit den von diesem abhängigen Patentansprüchen beschränkt. Es ergeben sich darüber hinaus weitere Möglichkeiten, einzelne Merkmale, insbesondere dann, wenn sie sich aus den Patentansprüchen, der nachfolgenden Beschreibung der Ausführungsbeispiele oder unmittelbar aus den Figuren ergeben, miteinander zu kombinieren. Außerdem soll die Bezugnahme der Patentansprüche auf die Figuren durch die Verwendung von Bezugszeichen den Schutzumfang der Patentansprüche auf keinen Fall auf die dargestellten Ausgestaltungsbeispiele beschränken.

### Kurze Beschreibung der Zeichnung

Zur weiteren Erläuterung der Erfindung wird auf die Zeichnung verwiesen, in der mehrere unterschiedliche Ausführungsbeispiele vereinfacht dargestellt sind. Es zeigen:
- Figur 1: einen Querschnitt durch eine erfindungsgemäß aufgebaute Vorrichtung zur Behandlung metallischer Werkstücke,
- Figur 2: ein Längsschnitt in perspektivischer Ansicht der Vorrichtung nach Figur 1,
- Figur 3a bis c: einzelne Positionen der Leitkästen zur Erzielung einer Strömungsumkehr des Kühlgases.

### Ausführliche Beschreibung der Zeichnung

Die erfindungsgemäße Vorrichtung besteht aus einem zylindrischen, einwandigen, liegenden Gehäuse 1, an dessen zumindest einer der hier nicht dargestellten Stirnseite eine Tür oder ein Schieber zum Verschließen vorgesehen ist.

Zentral innerhalb des Gehäuses 1 befindet sich die Abschreckkammer 2, die an ihren beiden Längsseiten durch Leitbleche 3 und 4 begrenzt ist. In der Abschreckkammer 2 sind zwei seitlich angeordnete Trägerleisten vorgesehen, auf die die abzuschreckenden Werkstücke abgelegt werden. Diese Trägerleisten lassen einen maximalen Strömungsquerschnitt zu den Werkstücken frei. Die Abschreckkammer selbst ist hierbei so dimensioniert, dass sie die abzuschreckenden Werkstücke möglichst eng umschließt.

Seitlich neben der Abschreckkammer 2 sind zwei horizontal liegend angeordnete Gebläse 5 und 6 vorgesehen, deren Antriebsmotoren 7 und 8 (nur teilweise sichtbar) über gasdichte Flanschverbindungen direkt mit dem Gehäuse 1 verbunden sind. Die Antriebswellen der beiden Gebläse sind fluchtend zueinander angeordnet. Die Laufräder der Hochleistungs-Gebläse 5 und 6 sind mit 9 und 10 bezeichnet. Die Gebläse 5 und 6 sind als Hochleistungs-Gebläse ausgebildet.

Um die Laufräder 9 und 10 ist jeweils ein Ringwärmetauscher 11 und 12 angebracht. Diese Ringwärmetauscher können ein- oder mehrteilig, rund oder halbmondförmig aufgebaut sein. Im gezeigten Ausführungsbeispiel sind die Ringwärmetauscher vierteilig aufgebaut. Um die Ringwärmetauscher ist ein hier nicht dargestelltes Leitblechgehäuse zur druckverlustarmen Führung des Kühlgases angeordnet.

Zwischen den beiden Leitblechen 3 und 4 und dem Ansaugbereich der Gebläse 5 und 6 befindet sich jeweils ein Ansaugtrakt 13 und 14, der auf der Seite der Gebläse 5 und 6 durch ein inneres Abtrennblech 15 und 16 begrenzt wird.

Oberhalb und unterhalb der Abschreckkammer 2 ist auf der gesamten Breite und Länge der Abschreckkammer jeweils eine Leiteinrichtung 17 und 18 vorgesehen. Jede Leiteinrichtung 17 und 18 besteht aus einem Leitkasten 19 und 20 und einem zugeordneten Leitelement 21 und 22. Die Leitelemente 21 und 22 sind im Querschnitt v-förmig ausgestaltete und an der Innenseite des Gehäuses 1 starr befestigt.

Jeder Leitkasten 19 und 20 weist geschlossene Seitenwände 23 und 24 auf. Parallel und senkrecht zu den Seitenwänden 23 und 24 sind in jedem Leitkasten 19 und 20 Führungsbleche 25 angeordnet, so dass sich wabenartige rechteckige Führungskanäle 26 (Figur 2) für das Kühlgas bilden. Die Führungsbleche 25 sind so ausgestaltet, dass sie im Querschnitt (Figur 1) der Form der Leitelemente 21 und 22 entsprechen.

Beide Leitkästen 19 und 20 werden durch seitliche Verbindungsstreben 27 und 28 mit einander verbunden. Diese Verbindungsstreben sind derart angeordnet, dass sie eine nahezu verlustlose Strömungsverbindung von der Abschreckkammer zu den Ansaugtrakten 13 und 14 erlauben. Eine nicht gezeigte Verfahreinrichtung erlaubt es, die beiden Leitkästen zu verschieben, wie weiter unten noch erläutert werden wird.

Figur 2 zeigte einen perspektivischen Längsschnitt durch die erfindungsgemäße Vorrichtung. Hier sind zum Einen sehr deutlich der Aufbau und die Anordnung der Führungskanäle 26 zu sehen und zum Anderen eine der vier Ansaugöffnungen 29 des Ansaugtraktes 14. Sie befindet sich oberhalb der Abschreckkammer 2. Eine nicht sichtbare weitere Ansaugöffnung befindet sich unterhalb der Abschreckkammer. Der Ansaugtrakt 13 hat entsprechende Ansaugöffnungen.

Weiterhin zeigt Figur 2 die Anordnung von Abschirmblechen 30, die oberhalb und unterhalb, auf der Vorderseite und der Rückseite der Abschreckkammer 2 angeordnet sind und von dieser bis zu der Innenseite des Gehäuse 1 reichen. Damit wird verhindert, dass Kühlgas unter Umgehung der Kühlkanäle 26 von der Vorderseite und Rückseite der Abschreckkammer in diese einströmt. Damit wird sichergestellt, dass die Abschreckkammer 2 immer nur vertikal durchströmt wird.

Beladen wird die Abschreckkammer 2 durch die vordere Öffnung mit Hilfe einer externen Vorrichtung mit einer Werkstückcharge, die zuvor in einer separaten Vorrichtung aufgeheizt und optional aufgekohlt wurde. Entladen wird die Abschreckkammer 2 entweder durch die vordere Öffnung oder durch eine hintere Öffnung, wenn es sich um eine Durchlauf-Abschreckkammer handelt.

In Figur 1 und 2 sowie 3a wird die Abschreckkammer vom Kühlgas von unten nach oben durchströmt. Dies ist durch einen Strömungspfeil 31 angedeutet. Hierzu befindet sich die Leiteinrichtung 17 in ihrer oberen Endstellung, d.h. der obere Leitkasten 19 liegt an seinem Leitelement 21 an. Dadurch werden seine Führungskanäle 26 verschlossen und können deshalb nicht durchströmt werden. Gleichzeitig ist der untere Leitkasten 20 von seinem Leitelement 22 beabstandet, so dass seine Führungskanäle 26 frei durchströmt werden können. Durch diese Position der beiden Leitelemente 17 und 18 werden die beiden oberen Ansaugöffnungen 29 zu den beiden Ansaugtrakten 13 und 14 freigegeben, während die Seitenwände 23 und 24 des unteren Leitkasten 20 die unteren beide Ansaugöffnungen 29 verschließen.

Deshalb wird das von den heißen Werkstücken in der Abschreckkammer erhitzte Kühlgas durch die beiden oberen Ansaugöffnungen 29 in zwei Teilströme aufgeteilt und angesaugt, zu den beiden Hochleistungs-Gebläsen 5 und 6 geführt und von diesen radial durch die Ringwärmetauscher 11 und 12 gedrückt, wobei es abgekühlt wird. Anschließend strömt es durch das um die Ringwärmetauscher 11 und 12 herum verlaufende Spiral-Leitgehäuse und über das Leitelement 22 umgelenkt durch den unteren Leitkasten 20 von unten in die Abschreckkammer 2. Vor und in dem Leitkasten 20 werden die beiden Teilströme des Kühlgases wieder zusammen geführt. Die Führungskanäle 26 richten die Strömung des Kühlgases wieder vertikal aus.

Soll nun die Strömungsrichtung des Kühlgases umgedreht werden (entgegen der Strömungsrichtung in den Figuren 1, 2 und 3a), so wird die Verfahreinrichtung für die beiden Leitkästen 19 und 20 aktiviert. Diese verschiebt die Leitkästen aus ihrer oberen Position (Figur 1, 2, 3a) über eine Mittelstellung (Figur 3b), in der beide Leitkästen von ihren Leitelementen entfernt sind, zu der unteren Position (Figur 3c). In dieser Position werden die Führungskanäle 26 im unteren Leitkasten 20 durch das Leitelement 22 verschlossen. Gleichzeitig sind die oberen Ansaugöffnungen 29 durch die Seitenwände 23 und 24 des oberen Leitkastens 19 verschlossen, während die unteren Ansaugöffnungen 29 zu den Ansaugtrakten 13 und 14 freigegeben sind. Da der obere Leitkasten 19 nun entfernt von seinem Leitelement 21 positioniert ist, sind die Führungskanäle 26 in diesem Leitkasten 19 geöffnet.

Damit strömt nun das Kühlgas über die beiden unteren Ansaugöffnungen 29 in die Ansaugtrakte 13 und 14. Von hieraus strömt es weiter über die Laufrädern 9 und 10 der Hochleistungs-Gebläse 5 und 6 radial durch die Ringwärmetauscher 11 und 12. Über die Spiral-Leitgehäuse strömt das nun rückgekühlte Kühlgas nun vertikal nach unten durch die Abschreckkammer 2, nachdem die beiden Teilströme zuvor durch das Leitelement 21 umgelenkt und durch die Führungskanäle 26 in dem Leitkasten 19 zusammen geführt und gerichtet wurde. Dies ist in Figur 3c durch den Strömungspfeil 32 dargestellt.

Durch diese einfache Verstellung der Leiteinrichtungen 17 und 18 wird schnell eine Strömungsumkehr des Kühlgases erzielt, wenn es die Kontur der abzuschreckenden Werkstücke erfordert.

### Bezugszeichenliste

- 1: Gehäuse
- 2: Abschreckkammer
- 3: Seitenwand von 2
- 4: Seitenwand von 2
- 5: Gebläse
- 6: Gebläse
- 7: Antriebsmotor von 5
- 8: Antriebsmotor von 6
- 9: Laufrad von 5
- 10: Laufrad von 6
- 11: Ringwärmetauscher
- 12: Ringwärmetauscher
- 13: Ansaugtrakt von 5
- 14: Ansaugtrakt von 6
- 15: inneres Abtrennblech von 13
- 16: inneres Abtrennblech von 14
- 17: obere Leiteinrichtung
- 18: untere Leiteinrichtung
- 19: Leitkasten von 17
- 20: Leitkasten von 18
- 21: oberes Leitelement
- 22: unteres Leitelement
- 23: Seitenwände von 18, 19
- 24: Seitenwände von 18,19
- 25: Führungsbleche in 18, 19
- 26: Führungskanäle
- 27: Verbindungsstreben
- 28: Verbindungsstreben
- 29: Ansaugöffnungen
- 30: Abschirmbleche
- 31: Strömungspfeil
- 32: Strömungspfeil

## Patentansprüche

1. Vorrichtung zur Behandlung von metallischen Werkstücken mit Kühlgas, bestehend aus einem liegend angeordneten zylindrischen Gehäuse (1) mit mindestens einer verschließbaren Öffnung zum Ein- und Ausbringen der zu behandelnden Werkstücke, mit einer innerhalb des Gehäuses (1) liegenden Abschreckkammer (2) zum Aufnehmen der zu behandelnden Werkstücke, mit zwei seitlich und außerhalb der Abschrecckammer (2) angeordneten Gebläsen (5 und 6) zum Führen eines Kühlgases durch die Abschreckkammer (2) und mit zwei Wärmetauschern (11 und 12) zum Kühlen des Kühlgases, **dadurch gekennzeichnet, dass** je ein Wärmetauscher (11 bzw. 12) einem Gebläse (5 bzw. 6) zugeordnet ist und dass oberhalb und unterhalb der Abschrecckammer (2) Leiteinrichtungen (17 bzw. 18) angeordnet sind, die aus je einem Leitkasten (19 bzw. 20) und je einem diesem zugeordneten Leitelement (21 bzw. 22) bestehen, wobei die Leitkästen (19 und 20) über Verbindungsstreben (27 und 28) miteinander verbunden, von einer Verfahreinrichtung verfahrbar und zum Schließen und Öffnen von Ansaugöffnungen (29) für jedes Gebläse (5 und 6) vorgesehen sind, die oberhalb und unterhalb seitlich neben der Abschreckkammer (2) angeordnet sind, und dass das jeweils zugeordnete Leitelement (21 bzw. 22) zum Einen zum Umlenken eines Teils eines Kühlgasstromes zur Abschreckkammer (2) und zum Anderen zum wechselweisen Verschließen des zugeordneten Leitkastens (19 bzw. 20) dient.

2. Vorrichtung nach Patentanspruch 1, **dadurch gekennzeichnet, dass** die Wärmetauscher (11 und 12) als Ringwärmetauscher (11 und 12) ausgebildet sind.

3. Vorrichtung nach Patentanspruch 1 oder 2, **dadurch gekennzeichnet, dass** jeder Ringwärmetauscher (11 bzw. 12) das Laufrad (9 bzw. 10) des zugeordneten Gebläses (5 bzw. 6) umschließt

4. Vorrichtung nach einem der vorangegangenen Patentansprüche, **dadurch gekennzeichnet, dass** jeder Leitkästen (19 bzw. 20) zwei Seitenwände (23 und 24) aufweist, zwischen denen Führungsbleche (25) angeordnet sind, die Führungskanäle (26) zum Leiten des Kühlgases bilden.

5. Vorrichtung nach einem der vorangegangenen Patentansprüche, **dadurch gekennzeichnet, dass** der Verfahrweg der Leitkästen (19 und 20) derart bemessen ist, dass die dem Leitkasten (19 bzw. 20) benachbarten Ansaugöffnungen (29) des Gebläses (5 bzw. 6) von den Seitenwänden (23 und 24) des Leitkastens (19 bzw. 20) verschlossen sind, wenn die Führungskanäle (26) durch den Leitkasten (19 bzw. 20) geöffnet sind.

6. Vorrichtung nach einem der vorangegangenen Patentansprüche, **dadurch gekennzeichnet, dass** die Leitelemente (21 und 22) an der Innenseite des Gehäuses (1) befestigt sind.

7. Vorrichtung nach einem der vorangegangenen Patentansprüche, **dadurch gekennzeichnet, dass** jedes Leitelement (21 bzw. 22) im Querschnitt v-förmig ausgebildet ist, dass die dem Leitelement (21 bzw. 22) zugewandte Oberfläche des Leitkastens (19 bzw. 20) derart ausgestaltet ist, dass bei am Leitelement (21 bzw. 22) anliegenden Leitkasten (19 bzw. 20) dessen Führungskanäle (26) verschlossen sind.

## Claims

1. A device for treating metal workpieces with cooling gas, consisting of a horizontally arranged cylindrical housing (1) with at least one closable opening for inserting and removing the workpieces to be treated, with a quenching chamber (2) located within the housing (1) for receiving the workpieces to be treated, with two blowers (5 and 6) arranged laterally and outside of the quenching chamber (2) for guiding a cooling gas through the quenching chamber (2) and with two heat exchangers (11 and 12) for cooling the cooling gas, **characterized in that** each heat exchanger (11 and 12 respectively) is associated with one blower (5 and 6 respectively), and **in that** guiding devices (17 and 18 respectively) are arranged above and below the quenching chamber (2) which each consist of a guiding box (19 and 20 respectively) and a guiding element (21 and 22 respectively) associated in each case therewith, the guiding boxes (19 and 20) being connected to one another via connecting struts (27 and 28), being movable via a displacement device and being provided for closing and opening intake openings (29) for each blower (5 and 6), which are arranged laterally above and below the quenching chamber (2), and **in that** the respectively associated guiding element (21 or 22 respectively) serves on the one hand to deflect one part of a cooling gas flow to the quenching chamber (2) and on the other hand to alternately close the associated guiding box (19 or 20).

2. The device according to Claim 1, **characterized in that** the heat exchangers (11 and 12) take the form of annular heat exchangers (11 and 12).

3. The device according to Claim 1 or 2, **characterized in that** each annular heat exchanger (11 or 12 respectively) encloses the impeller (9 or 10 respectively) of the associated blower (5 or 6 respectively).

4. The device according to any one of the preceding claims, **characterized in that** each guiding box (19 or 20 respectively) has two side walls (23 and 24), between which baffles (25) are arranged, which form guide channels (26) for directing the cooling gas.

5. The device according to any one of the preceding claims, **characterized in that** the travel path of the guiding boxes (19 and 20) is dimensioned such that the intake openings (29) of the blower (5 or 6 respectively) adjacent the guiding box (19 or 20 respectively) are closed by the side walls (23 and 24) of the guiding box (19 or 20 respectively) when the guide channels (26) are opened by the guiding box (19 or 20 respectively).

6. The device according to any one of the preceding claims, **characterized in that** the guiding elements (21 and 22) are attached to the inside of the housing (1).

7. The device according to any one of the preceding claims, **characterized in that** each guiding element (21 or 22 respectively) is V-shaped in cross-section, and **in that** the surface of the guiding box (19 or 20 respectively) facing the guiding element (21 or 22 respectively) is configured in such a way that when the guiding box (19 or 20 respectively) is abutting the guiding element (21 or 22 respectively) its guide channels (26) are closed.

## Revendications

1. Dispositif de traitement des pièces métalliques avec du gaz de refroidissement, composé d'un boîtier (1) cylindrique disposé horizontalement comportant au moins une ouverture pouvant être fermée pour introduire et ressortir des pièces à usiner, comportant une chambre de trempe (2) disposée à l'intérieur du boîtier (1) pour recevoir les pièces à usiner, comportant deux soufflantes (5 et 6) disposés latéralement et à l'extérieur de la chambre de trempe (2) pour conduire un gaz de refroidissement à travers la chambre de trempe (2) et comportant deux échangeurs de chaleur (11 et 12) pour refroidir le gaz de refroidissement, **caractérisé en ce que** chaque échangeur de chaleur (11 ou 12) est respectivement associé à une soufflante (5 ou 6) et que des dispositifs de guidage (17 ou 18) sont disposés au-dessus et au-dessous de la chambre de trempe (2), lesquels se composent respectivement d'un caisson de guidage (19 ou 20) et d'un élément de guidage (21 ou 22) associé respectivement à celui-ci, dans lequel les caissons de guidage (19 et 20) sont reliés l'un à l'autre au moyen des entretoises de liaison (27 et 28), peuvent être déplacés par un dispositif de déplacement et sont destinés à fermer et ouvrir des ouvertures d'aspiration (29) pour chaque soufflante (5 et 6), lesquelles sont disposées latéralement au-dessus et au-dessous à côté de la chambre de trempe (2), et que l'élément de guidage (21 ou 22) associé respectivement sert, d'une part, à dévier une partie d'un flux de gaz de refroidissement vers la chambre de trempe (2) et, d'autre part, à fermer alternativement le caisson de guidage (19 ou 20) associé.

2. Dispositif selon la revendication 1, **caractérisé en ce que** les échangeurs de chaleur (11 et 12) sont conçus sous la forme d'échangeurs de chaleur annulaires (11 et 12).

3. Dispositif selon la revendication 1 ou 2, **caractérisé en ce que** chaque échangeur de chaleur annulaire (11 ou 12) renferme une roue à aubes (9 ou 10) de la soufflante (5 ou 6) associée.

4. Dispositif selon l'une quelconque des revendications précédentes, **caractérisé en ce que** chaque caisson de guidage (19 ou 20) comporte deux parois latérales (23 et 24) entre lesquelles sont disposées des tôles de guidage (25), lesquelles forment des canaux de conduite (26) pour guider le gaz de refroidissement.

5. Dispositif selon l'une quelconque des revendications précédentes, **caractérisé en ce que** la trajectoire des caissons de guidage (19 et 20) est dimensionnée de telle sorte que les ouvertures d'aspiration (29) adjacentes du caisson de guidage (19 ou 20) de la soufflante (5 ou 6) des parois latérales (23 et 24) du caisson de guidage (19 ou 20) sont fermées lorsque les canaux de conduite (26) sont ouverts à travers le caisson de guidage (19 ou 20).

6. Dispositif selon l'une quelconque des revendications précédentes, **caractérisé en ce que** les éléments de guidage (21 et 22) sont fixés à la face intérieure du boîtier (1).

7. Dispositif selon l'une quelconque des revendications précédentes, **caractérisé en ce que** chaque élément de guidage (21 ou 22) est conçu, vu en section transversale, en forme de V, que la surface du caisson de guidage (19 ou 20) tournée vers l'élément de guidage (21 ou 22) est formée de telle sorte que lorsque le caisson de guidage (19 ou 20) est en contact avec l'élément de guidage (21 ou 22), ses canaux de guidage (26) sont fermés.
